# EUROPÄISCHE PATENTSCHRIFT

(11) **EP 0 463 334 B1**
(45) Veröffentlichungstag und Bekanntmachung des Hinweises auf die Patenterteilung: **04.10.1995**
(21) Anmeldenummer: 91107474.8
(22) Anmeldetag: 08.05.1991
(51) Int. Cl.: H05B 3/74

(54) **Verfahren und Vorrichtung zum Befestigen von Heizwiderständen auf einem Träger**
Process and device for fixing heating resistances to a support
Procédé et dispositif pour fixer des résistances chauffantes sur un support

(30) Priorität: 22.06.1990 DE 4019898
(43) Veröffentlichungstag der Anmeldung: 02.01.1992
(73) Patentinhaber: E.G.O. Elektro-Geräte Blanc und Fischer GmbH & Co. KG, D-75038 Oberderdingen (DE)
(72) Erfinder: Gross, Martin, W-7539 Kaempfelbach (DE)
(74) Vertreter: Patentanwälte Ruff, Beier, Schöndorf und Mütschele

(56) Entgegenhaltungen:
- EP-A- 0 324 086
- DE-A- 2 339 768
- DE-A- 3 309 476
- FR-A- 2 380 238
- GB-A- 2 162 114

## Beschreibung

Aus der DE-A-23 39 768 ist ein Strahlungs-Heizelement für Kochzwecke bekannt geworden, bei dem wendelförmige Heizwiderstände auf der Oberfläche eines aus einem gepressten Kieselsäure-Aerogel bestehenden Isoliermaterials mittels U-förmigen Klammern befestigt sind, die in das Trägermaterial hineingetrieben sind. Das Anbringen dieser Klammern erfolgt mittels pneumatisch betätigter Klammersetzgeräte, im folgenden auch Nagler genannt, die von Hand geführt und betätigt werden. Dies ist nicht nur sehr zeitaufwendig, sondern erfordert qualifizierte Arbeitskräfte, die mit großer Sorgfalt arbeiten müssen, weil sonst entweder Beschädigungen der Trägerschicht oder unsauber eingetriebene Klammern und damit die Möglichkeit zu Kurzschlüssen im Betrieb des Heizelementes gegeben sind.

Aufgabe der Erfindung ist es, ein Verfahren und eine Vorrichtung zu schaffen, mit dem die Anbringung der Heizwiderstände mittels Klammern erleichtert wird und vorzugsweise auch eine Automatisierung ermöglicht wird.

Diese Aufgabe wird durch die Ansprüche 1 und 10 gelöst.

Durch das Anbringungswerkzeug können die Heizwiderstände außerhalb des Trägerbereiches in ihrer endgültigen Form, beispielsweise einem spiraligen Verlauf, vorpositioniert werden. Das Anbringungswerkzeug wird dann an den Träger herangeführt, so daß die Heizwiderstände ihre gewünschte Position auf dem Träger einnehmen. Dann können durch Klammerführungsmittel die Klammern gesetzt werden. Dies kann auf verschiedene Weise geschehen: Die Klammerführungsmittel können unmittelbar durch Teile des Klammersetzgerätes gebildet sein, d.h. einen Führungs-oder Schußkanal des Setzgerätes enthalten. In diesem Falle könnte das Anbringungswerkzeug bereits mehrere Klammersetzgeräte an den vorgesehenen Stellen enthalten. Da bei einer solchen Ausführung die Klammerzuführung zu so vielen Klammerpositionen recht aufwendig ist, kann es sinnvoll sein, ein oder mehrere Klammersetzgeräte von Hand oder durch automatische Handhabungsgeräte (Industrieroboter) zu den Klammerführungsmitteln zu bewegen, die in diesem Fall das Klammersetzgerät positionieren. Es ist auch möglich, daß das Anbringungswerkzeug nur einen Teil des Schußkanals enthält. Die Klammerführungsmittel können Bohrungen oder Hülsen in dem Anbringungswerkzeug sein, denen die den Schußkanal enthaltende Nase des Naglers nur relativ grob zugeführt werden muß. Der Nagler positioniert sich dann selbst bzw. die Klammer einwandfrei.
Dabei kann eine sonst an dem Nagler vorgesehene elastische Einführhilfe, beispielsweise zwei an ihrer Spitze zusammengedrückte Federbleche, am Anbringungswerkzeug vorgesehen sein. Beim Einbringen sucht sich die Wendel die richtige Position in dem sie sich so verschickt, daß die von den Federblechen gebildete Spitze zwischen die Windungen der Heizwendel, greift und diese ggf. axial bewegt. Die Klammer wird also stets zwischen zwei Heizwendelwindungen über den auf dem Träger aufliegenden Drahtabschnitt gesetzt.

Der Schußkanal kann auch selbst in dem Anbringungswerkzeug integriert sein und der Nagler kann lediglich mit seinem Antrieb und der Klammerzuführung z.B. mit verkürzter Nase, darüber positioniert werden.

Die Heizwendelführung kann aus einer entsprechenden Führungsnut bestehen, in deren Bereich die Heizwendeln beispielsweise durch Magnetkraft gehalten werden. Das Anbringungswerkzeug ist so ausgebildet, daß die Magnetkraft beim Abheben so geschwächt wird, daß sie schwächer wird als die Haltekraft der Klammern, so daß beim Abheben des Anbringungswerkzeugs die Heizwendeln auf dem Träger verbleiben.

Schutz wird auch begehrt für Heizelemente, insbesondere Strahlungsheizelemente, die nach dem Verfahren gemäß der Erfindung hergestellt werden. Sie unterscheiden sich von anderen Heizelementen durch eine wiederholbar regelmäßige und genau ausgerichtete Positionierung der Klammern. Bei ihnen kann der Heizwiderstand direkt und ohne eine Zwischenschicht auf der Oberfläche eines sehr wenig abriebfesten, aus pulverartigem Material gepressten Trägers angebracht sein.

Diese und weitere Merkmale von bevorzugten Weiterbildungen der Erfindung gehen außer aus den Ansprüchen auch aus der Beschreibung und den Zeichnungen hervor. Ausführungsbeispiele der Erfindung sind in den Zeichnungen dargestellt und werden im folgenden näher erläutert. In den Zeichnungen zeigen:
- Fig.1: eine Teilansicht eines Heizelementes mit mittels Klammern angebrachtem Heizwiderstand,
- Fig. 2: eine Draufsicht auf das in Figur 1 dargestellte Detail,
- Fig. 3: eine perspektivische, geschnittene Teilansicht eines Anbringungswerkzeuges,
- Fig. 4: einen Teilschnitt durch das Werkzeug nach Figur 3 in seiner Positionierung am Träger,
- Fig. 5: eine Variante von Klammerführungsmitteln,
- Fig. 6: eine Variante eines Klammerführungsmittels und
- Fig. 7: einen Schnitt nach der Linie VII in Figur 6.

Fig. 1 zeigt einen elektrischen Strahlheizkörper 11, der beispielsweise zur Beheizung einer Kochstelle unterhalb einer Glaskeramikplatte 10 angeordnet ist. Er enthält in einer Blechschale 12 einen Träger aus hochwärmebeständigem Isoliermaterial, insbesondere einem leicht verpressten Formkörper aus einem sehr leichten schüttfähigen, mineralischem Isoliermaterial wie pyrogenem Kieselsäure-Aerogel. Dieses Material hat sehr gute thermische Isoliereigenschaften bei guter Wärmebeständigkeit, jedoch bei geringen mechanischen Festigkeitseigenschaften und geringer Abriebfestigkeit. Das Material wird als Schüttmaterial in die Blechschale 12 eingebracht und dort mit einem Stempel verpresst oder als Vorpressling eingebracht, wo es eine Schicht, d.h. eine ebenen Boden 15 bildet. Einem umlaufender Rand 14 wird nach der Wendelanbringung durch einen gesonderten Ring aus Material mit besseren mechanischen Festigkeitseigenschaften eingelegt, wie aus beispielsweise fasrigem Isoliermaterial (Fiberfrax). Es ist auch möglich, die Befestigung des Heizwiderstandes an einem Träger außerhalb der Blechschale vorzunehmen und die entstehende Einheit einzulegen.

Um auf der Oberfläche 17 des Bodens 15 des Trägers 13 einen wendelförmigen Heizwiderstand zu befestigen, werden in Abständen Klammern 20 zwischen die Wendelwindungen 18 eingetrieben, die im wesentlichen U-förmig sind und mit ihren beiden freien Schenkeln in das Trägermaterial hineingreifen. Aus Fig. 2 ist zu erkennen, daß die Klammern etwas schräg gesetzt werden, um zwischen zwei Windungen 18 hindurch zu greifen. Eine Klammeranordnung, die über einen oberen Abschnitt des Heizwiderstandes greift und dabei praktisch die ganze Wendel umschliesst, ist möglich, aber weniger vorteilhaft, weil sie keine sichere Axialfestlegung ermöglicht und eine größere Eigenerwärmung erhält.

Die Heizwendeln können in üblicher Weise spiralförmig oder in einem anderen Muster auf der Oberfläche 17 angeordnet sein und vorzugsweise in leichten rillenartigen Vertiefungen liegen. Die Anordnung auf der Oberfläche und die Festlegung nur mittels der Klammern ist auch möglich. Es können ein oder mehrere Heizwiderstände je Strahlheizkörper vorgesehen sein.

Fig. 3 zeigt ein Anbringungswerkzeug 21, das die Grundform einer Scheibe hat, die in den innerhalb der Blechschale 12 des Strahlheizkörpers gebildeten Innenraum 22 paßt. Es hat an seiner in Figur 3 oberen, im wesentlichen ebenen Arbeitsfläche 23 Führungsmittel 24 in Form von Nuten oder Rillen, die entsprechend dem gewünschten spiraligen Verlauf der Heizwiderstände ausgebildet sind und die Heizwiderstände 16 darin aufnehmen.

Das Anbringungswerkzeug ist aus einer Scheibe 30 aus nicht ferromagnetischem Material, z.B. Rotguß, und einer Scheibe 31 aus ferromagnetischem Material aufgebaut. Zum Festhalten der Heizwiderstände, die meist aus einem ferromagnetischen Material bestehen, sind unterhalb der Führungsmittel oder Nuten 24 auf der Scheibe 31 in Vertiefungen der Scheibe 30 reichende Magnete 45 angeordnet, die die Heizelemente 16 in den Nuten mit einer vorgegebenen Kraft festhalten, die ausreicht, um bei Überkopflage die Heizwiderstände in der Nut zu halten. Hier sind auch andere Befestigungsarten möglich, beispielsweise leichte seitliche Klemmung in der Nut oder dgl.

Im Bereich der Führungsmittel 24 sind in Abständen voneinander Klammerführungsmittel 25 vorgesehen, die im vorliegenden Beispiel Öffnungen aufweisen, die durch das als Doppelscheibe ausgebildete Anbringungswerkzeug hindurchgehen. Auf der der Arbeitsfläche entgegengesetzten Seite ist eine Hülse 27 eingesetzt, die als Positioniereinrichtung 28 federnde Positionierbleche hält. Diese Positionierbleche sind zwei parallel zueinander verlaufende federnde Bleche, die im Bereich des in Fig. 3 unteren Bundes der Hülse 27 an dieser befestigt sind und im Bereich der Arbeitsfläche 23 keilförmig aufeinander zulaufen und aneinander anliegen. Die dadurch gebildete Positioniereinrichtung 28 ist unter einer solchen Schräge angeordnet, daß ihre Spitze zwischen zwei Windungen 18 eines Heizwiderstandes greifen kann. Dazu ist der zwischen den beiden Blechen ausgebildete beim Einlegen geschlossene Spalt 29 so angeordnet, daß er kurz unterhalb der Arbeitsfläche 23 liegt.

Mit Hilfe dieser Vorrichtung kann folgendes Verfahren ausgeführt werden:

Das Anbringungswerkzeug 21 wird in der in Figur 3 dargestellten Lage, d.h. mit der Arbeitsfläche 23 nach oben, mit den zum Einlegen vorbereiteten Heizwiderständen 16 versehen, indem diese in die Nuten 24 eingelegt werden. Sie werden dort durch die zwischen den beiden Scheiben 30, 31 gehaltenen Magneten 45 festgelegt. Die untere Scheibe 31 ist aus ferromagnetischem Material und dient als Magnethaltescheibe bzw. als Joch. Die federnde Positioniereinrichtung 28 sorgt dafür, daß ihre keilförmige Spitze mit dem Spalt 29 zwischen zwei Heizwendelwindungen 18 eingreift. Eine zusätzliche Erleichterung für das gleichmäßige Einlegen der Heizwendel in die Rillen 24 könnte erreicht werden, wenn die Positioniereinrichtung 28 während des Einlegens durch mechanisches Zurückziehen der Platte 31 mit den Hülsen 27 nach unten aus dem Bereich der Nut 24 herausgefahren werden. Nach dem Einlegen wird dann die Positioniereinrichtung wieder in den Nutbereich eingefahren und fädelt sich zwischen die Windungen ein, wobei z.B. durch Aufbringen einer Vibration auf das Anbringungswerkzeug dies noch erleichtert werden kann. Ob diese Zusatzmaßnahme nötig ist, hängt von der Wendelsteigung und Flexibilität der Heizwiderstände ab.

Danach wird das Anbringungswerkzeug 21, z.B. durch eine schematische angedeutete Schwenkeinrichtung 46 (Fig. 4) um 180 ° geschwenkt und mit der Arbeitsfläche 23 nach unten auf die Oberfläche 17 des Trägers 13 aufgesetzt. Dabei kann, wenn die Rille 24 im Anbringungswerkzeug weniger tief ist als der Wendeldurchmesser, die Heizwendel gleichzeitig in die Oberfläche 17 des Trägers 13 eingepresst werden, so daß sie schon von selbst eine gewisse Seitenführung erhält. Eine solche Rille 33 im Träger kann aber auch bereits beim Pressen des Trägermaterials vorgesehen werden. Wenn die Nut 24 etwa so tief ist wie der Wendeldurchmesser, dann wird der Heizwiderstand auf der Oberfläche 17 angeordnet.

Danach wird ein Klammersetzgerät oder Nagler 34 im übrigen üblicher Bauart mit seinem Schußkanal 35, der im Bereich einer Nase 36 liegt, in die Positioniereinrichtung 28, d.h. zwischen die Federbleche eingeführt. Die Naglernase ist entsprechend diesen Blechen an ihrem Ende keilförmig ausgebildet. Sie greift durch die Öffnung 26 hindurch. Wenn der Nagler betätigt wird, öffnet sich der Schlitz 29 etwas, und eine U-förmige Klammer 20 wird durch den Schußkanal 35 und den Führungskanal 40 zwischen den Federblechen in den Träger 13 hineingetrieben. Dabei ist sowohl die Querpositionierung der Naglernase als auch ihre Höhenposition durch das Eingreifen in die Klammerführungsmittel 25 bestimmt. Beispielsweise kann die an die Nase 36 anschließende Fläche 37 in der richtigen Positionierung an der Hülse 27 anliegen. Es ist auch möglich, z.B durch eine zusammenwirkende Profilierung an Nagler und Anbringungswerkzeug die Ausrichtung des Naglers so zu bestimmen, daß die Klammer 20 in der richtigen, der Wendelsteigung entsprechenden Schräge (Fig.2) gesetzt wird.

Wenn also der Nagler von Hand herangeführt und betätigt wird, so kann dies mit wesentlich weniger Sorgfalt, jedoch schneller und trotzdem genauer erfolgen als ohne das Anbringungswerkzeug, weil nur noch darauf zu achten ist, daß die Nase 36 überhaupt in die Positioniereinrichtung 28 hineingeführt wird. Alles andere ergibt sich dann automatisch.

Es ist aber auch möglich, den Nagler 34 durch ein automatisches Handhabungsgerät (Industrieroboter) oder jede andere mechanische Vorrichtung führen zu lassen. Von den Klammerführungsmitteln 25 sind entsprechend der gewünschten Klammeranzahl im Strahlheizkörper entsprechend viele vorgesehen, die nacheinander von dem Nagler bedient werden. Nachdem dies geschehen ist, wird das Anbringungswerkzeug wieder abgehoben, wobei sich der Heizwiderstand, der nunmehr von den in den Träger eingedrungenen Klammern gehalten wird, aus den Nuten löst. Dabei wird zuerst die ferromagnetische Platte 31 abgehoben, auf der die Magnete haften, so daß die auf den Heizwiderstand wirkende Magnetkraft verringert oder aufgehoben wird. Nach Wenden des Anbringungswerkzeuges kann es dann wieder beschickt werden.

Fig. 5 zeigt eine besonders einfache Ausführung, wo die Klammerführungsmittel nur je aus einer Bohrung in dem Anbringungswerkzeug 21 und einer Positioniereinrichtung 28′ bestehen, die aus zwei Federblechen besteht, die auf der der Arbeitsfläche 23 gegenüberliegenden Fläche des Anbringungswerkzeugs 21 befestigt sind und im Bereich der Öffnung 26 V-förmig aufeinander zu verlaufen.

Fig. 6 zeigt eine Ausführung, bei der die Klammerführungsmittel 25 b in einer Hülse 27 b einen Teil des Schußkanals des Naglers enthalten. An der Unterseite der Hülse sind wiederum Positioniereinrichtungen 28 in Form zweier aufeinanderzugehender und federnd aneinandergepresster Federbleche vorgesehen. In diesem Fall hat der Nagler 34 einen verkürzten Schußkanal 35 a und der Treiber 37 des Naglers, d.h. das Werkzeug, das die Klammer im Schußkanal nach unten bewegt, dringt in diesen verlängerten Schußkanal 35 b in der Hülse 27 b ein und treibt die Klammer 20 in ihre Endposition. Hier muß dafür gesorgt werden, daß die Schußkanäle 35 a im Nagler und 35 b in der Hülse gut miteinander fluchten, beispielsweise durch nicht dargestellte Zentriermittel zwischen Nagler 34 und Hülse 27 b.

Diese Ausführung würde sich auch zum Einsatz am Anbringungswerkzeug fest vorgesehenen Nagler eignen, wobei statt der Hülse 27 b die Naglernase bis in die Endposition reichen könnte. Für eine besonders wirtschaftliche Serienfertigung bei nicht zu großer Klammeranzahl ist diese Ausführung sehr vorteilhaft.

Aus Fig. 7 ist der Schußkanal 35 b mit Einführschrägen zu erkennen. Diese Ausführung ist zur automatischen Führung des Naglers sehr vorteilhaft, weil die Führung des Naglers durch ein Handhabungsgerät 48 (Fig. 6) nur in einer Ebene zu erfolgen hat und die Naglernase nicht in das Anbringungswerkzeug eintauchen muß.

## Patentansprüche

1. Verfahren zum Befestigen wenigstens eines vorzugsweise wendelförmigen Heizwiderstandes (16) auf einem Träger (15) aus wärmebeständigem Isoliermaterial mittels von einem mechanischen Klammersetzgerät (34) in den Träger (15) eingetriebenen Klammern (20), dadurch gekennzeichnet, daß der Heizwiderstand (16) an Heizwiderstands-Führungsmitteln (24) eines Anbringungswerkzeuges (21) in seinem gewünschten Verlauf lösbar angebracht wird, zusammen mit dem Anbringungswerkzeug (21) gegenüber einer Oberfläche (17) des Trägers (13) positioniert wird, die Klammern (20) gesetzt werden und danach das Anbringungswerkzeug (21) unter Lösung des Heizwiderstandes (16) von dem Anbringungswerkzeug (21) von dem Träger (15) entfernt wird.

2. Verfahren nach Anspruch 1, gekennzeichnet durch in dem Anbringungswerkzeug (21) längs der Heizwiderstand-Führungsmittel (24) vorgesehene Klammerführungsmittel (25).

3. Verfahren nach Anspruch 1 oder 2, dadurch gekennzeichnet, daß die Klammern (20) je eine Heizwiderstands-Windung (18) an ihrer an dem Träger (13) anliegenden Seite übergreifen.

4. Verfahren nach einem der Ansprüche 1 bis 3, dadurch gekennzeichnet, daß die lösbare Anbringung des Heizwiderstandes (16) mittels vorzugsweise während des Verfahrensablaufes veränderbarer Magnetkraft durchgeführt oder unterstützt wird.

5. Verfahren nach einem der vorhergehenden Ansprüche, dadurch gekennzeichnet, daß der Heizwiderstand in ein vorzugsweise durch Rillen des Anbringungswerkzeuges (21) gebildetes Führungsmittel (24) und ggf. über darin vorgesehene Klammerführungsmittel gelegt wird.

6. Verfahren nach einem der vorhergehenden Ansprüche, dadurch gekennzeichnet, daß der Träger (15) aus einem mikroporösen Kieselsäure-Aerogel hergestellt wird.

7. Verfahren nach einem der Ansprüche 2 bis 6, dadurch gekennzeichent, daß die Klammerführungsmittel (25) zum Durchlass der Klammern (20) federnd nachgiebig sind.

8. Verfahren nach einem der Ansprüche 2 bis 7, dadurch gekennzeichnet, daß die Klammerführungsmittel (25) nach dem Anbringen des wendelförmigen Heizwiderstandes (16), ggf. unter Vibrationswirkung zwischen die Heizwendeln bewegbar sind.

9. Verfahren nach einem der vorhergehenden Ansprüche, dadurch gekennzeichnet, daß an die Klammerführungsmittel (25) des Anbringungswerkzeuges (21) ggf. nacheinander wenigstens ein Klammersetzgerät (34) herangeführt und durch die Klammerführungsmittel hindurch je eine Klammer (20) in den Träger (13) eingebracht wird, wobei vorzugsweise das Klammersetzgerät (34) von einem automatischen Handhabungsgerät (48) geführt wird.

10. Vorrichtung zum Befestigen von wenigstens einem vorzugsweise wendelförmigen Heizwiderstand (16) auf einem Träger (13) aus wärmebeständigem Isoliermaterial mittels von einem mechanischen Klammersetzgerät (34) in den Träger (13) eingetriebenen Klammern (20), gekennzeichnet durch ein Anbringungswerkzeug (21) zum Positionieren der Klammer (20) relativ zum Heizwiderstand (16).

11. Vorrichtung nach Anspruch 10, dadurch gekennzeichnet, daß das Anbringungswerkzeug (21) Heizwiderstands-Führungsmittel (24) in Form von Rillen (24) zur lösbaren Anbringung des Heizwiderstandes (16) in seinem gewünschten Verlauf am Anbringungswerkzeug (21) aufweist.

12. Vorrichtung nach Anspruch 10 oder 11, dadurch gekennzeichnet, daß das Anbringungswerkzeug (21) zahlreiche Klammerführungsmittel (25) aufweist, die die einzutreibenden Klammern (20) mittelbar oder unmittelbar führen, wobei vorzugsweise die Klammerführungsmittel (25) eine zum Durchlass der Klammern (20) federnde nachgiebige Positioniereinrichtung (28) aufweisen, die einen Führungskanal (29, 40) für die Klammer abgrenzt.

13. Vorrichtung nach einem der Ansprüche 10 bis 12, dadurch gekennzeichnet, daß die Klammerführungsmittel zur Aufnahme, Führung sowie ggf. Positionierung eines Teils (36) des Klammersetzgerätes (34) ausgebildet sind und/oder die Klammerführungsmittel (25a) zumindest einen Teil eines Schußkanals (35b) aufweisen, durch den die Klammer (20) von einem Treiber (37) bewegt wird.

14. Vorrichtung nach einem der Ansprüche 10 bis 13, dadurch gekennzeichnet, daß im Bereich der Heizwendel-Führungsmittel (24) magnetische Bauteile (45) wirksam sind, deren auf die Wendel wirkende Magnetkraft vorzugsweise änderbar ist.

## Claims

1. Method for fixing at least one, preferably helical heating resistor (16) to a support (15) made from heat resistant insulating material by means of clips (20) driven into the support (15) by means of a mechanical clip fitting device (34), characterized in that the heating resistor (16) is detachably fitted to the heating resistor guidance means (24) of an attaching tool (21) in its desired configuration, is positioned together with the attaching tool (21) relative to a surface (17) of the support (13) and the clips (20) are fitted and then the attaching tool (21) is removed, accompanied by the removal of the heating resistor (16) from the support (15).

2. Method according to claim 1, characterized by clip guidance means (25) provided along the heating resistance guidance means (24) in the attaching tool (21).

3. Method according to claims 1 or 2, characterized in that the clips (20) in each case engage over a heating resistor turn (18) on the side thereof engaging on the support (13).

4. Method according to one of the claims 1 to 3, characterized in that the detachable fitting of the heating resistor (16) is carried out or assisted by means of a magnetic force, which is preferably variable during the performance of the method.

5. Method according to one of the preceding claims, characterized in that the heating resistor is placed in guidance means (24) formed by grooves of the attaching tool (21) and optionally clip guidance means provided therein.

6. Method according to one of the preceding claims, characterized in that the support (15) is made from a microporous silicic acid-aerogel.

7. Method according to one of the claims 2 to 6, characterized in that the clip guidance means (25) are made resilient for the passage of the clips (20).

8. Method according to one of the claims 2 to 7, characterized in that following the fitting of the helical heating resistor (16) the clip guidance means (25) are movable between the heating coils, optionally accompanied by vibrations.

9. Method according to one of the preceding claims, characterized in that up to the clip guidance means (25) of the attaching tool (21) is optionally successively moved at least one clip setting device (34) and through the clip guidance means in each case one clip (20) is introduced into the support (13), the clip setting device (34) being preferably guided by an automatic industrial robot (48).

10. Apparatus for fixing at least one preferably helical heating resistor (16) to a support (13) made from heat resistant insulating material by means of clips (20) driven into the support (13) by a mechanical clip setting device (34), characterized by an attaching tool (21) for positioning the clip (20) relative to the heating resistor (16).

11. Apparatus according to claim 10, characterized in that the attaching tool (21) has heating resistor guidance means (24) in the form of grooves (24) for the detachable fitting of the heating resistor (16) in its desired configuration to the said tool (21).

12. Apparatus according to claims 10 or 11, characterized in that the attaching tool (21) has numerous clip guidance means (25) and they directly or indirectly guide the clips (20) to be driven in and preferably the clip guidance means (25) have a resilient positioning device (28) for the passage of the clips (20) and which bound a guidance channel (29, 40) for the clips.

13. Apparatus according to one of the claims 10 to 12, characterized in that the clip guidance means are constructed for receiving, guiding and optionally positioning a part (36) of the clip fitting device (34) and/or the clip guidance means (25a) have at least part of a firing channel (35b) through which the clips (20) are moved by a driver (37).

14. Apparatus according to one of the claims 10 to 13, characterized in that magnetic components (45) act in the vicinity of the heating coil guidance means (24), the magnetic force thereof acting on the coil being preferably variable.

## Revendications

1. Procédé pour fixer au moins une résistance chauffante de préférence en forme de spirale (16) sur un support (15) composé d'un matériau isolant résistant à la chaleur au moyen d'agrafes (20) enfoncées dans le support (15) par une agrafeuse mécanique (34), caractérisé en ce que la résistance chauffante (16) est fixée de façon amovible avec le tracé souhaité à des moyens de guidage (24) de résistance chauffante d'un outil de fixation (21), est ensuite positionnée avec l'outil de fixation (21) par rapport à une surface (17) du support (13), puis les agrafes (20) sont mises en place, et l'outil de fixation (21) est éloigné du support (15) en détachant la résistance chauffante (16) de l'outil de fixation (21).

2. Procédé selon la revendication 1, caractérisé par des moyens de guidage pour agrafes (25) prévus dans l'outil de fixation (21) le long des moyens de guidage (24) de la résistance chauffante.

3. Procédé selon la revendication 1 ou 2, caractérisé en ce que les agrafes (20) enjambent chacune une spire (18) de la résistance chauffante sur son côté appliqué contre le support (13).

4. Procédé selon l'une des revendications 1 à 3, caractérisé en ce qu'une force magnétique pouvant être modifiée au cours de la mise en oeuvre du procédé assure ou contribue à la fixation amovible de la résistance chauffante (16).

5. Procédé selon l'une des revendications précédentes, caractérisé en ce que la résistance chauffante est posée dans un moyen de guidage (24) formé, de préférence, par des cannelures de l'outil de fixation (21) et le cas échéant au-dessus de moyens de guidage pour agrafes prévus dans l'outil de fixation.

6. Procédé selon l'une des revendications précédentes, caractérisé en ce que le support (15) est fabriqué à partir d'un aérogel de silice microporeux.

7. Procédé selon l'une des revendications 2 à 6, caractérisé en ce que les moyens de guidage pour agrafes (25) sont flexibles pour le passage des agrafes (20).

8. Procédé selon l'une des revendications 2 à 7, caractérisé en ce que les moyens de guidage pour agrafes (25) peuvent être déplacés entre les filaments chauffants après avoir fixé la résistance chauffante en forme de spirale (16), le cas échéant en provoquant des vibrations.

9. Procédé selon l'une des revendications précédentes, caractérisé en ce qu'au moins une agrafeuse (34) est amenée de préférence successivement vers les différents moyens de guidage pour agrafes (25) de l'outil de fixation (21) et enfonce à chaque fois une agrafe (20) dans le support (13) en traversant les moyens de guidage pour agrafes, sachant que l'agrafeuse (34) est, de préférence, guidée par un appareil de manutention automatique (48).

10. Dispositif pour fixer au moins une résistance chauffante de préférence en forme de spirale (16) sur un support (13) composé d'un matériau isolant résistant à la chaleur au moyen d'agrafes (20) enfoncées dans le support (13) par une agrafeuse mécanique (34), caractérisé par un outil de fixation (21) pour positionner l'agrafe (20) par rapport à la résistance chauffante (16).

11. Dispositif selon la revendication 10, caractérisé en ce que l'outil de fixation (21) présente des moyens de guidage (24) pour la résistance chauffante ayant la forme de cannelures (24) destinées à fixer de façon amovible la résistance chauffante (16) sur l'outil de fixation (21) avec le tracé souhaité.

12. Dispositif selon la revendication 10 ou 11, caractérisé en ce que l'outil de fixation (21) présente de nombreux moyens de guidage pour agrafes (25) qui guident indirectement ou directement les agrafes (20) à enfoncer, sachant que les moyens de guidage pour agrafes (25) présentent, de préférence, un dispositif de positionnement flexible (28) pour le passage des agrafes (20), qui délimite un canal de guidage (29, 40) pour l'agrafe.

13. Dispositif selon l'une des revendications 10 à 12, caractérisé en ce que les moyens de guidage pour agrafes sont réalisés de manière à pouvoir recevoir, guider et éventuellement positionner une partie (36) de l'agrafeuse (34) et/ou en ce que les moyens de guidage pour agrafes (25a) présentent au moins une partie d'un canal d'injection (35b) à travers laquelle un piston (37) déplace l'agrafe (20).

14. Dispositif selon l'une des revendications 10 à 13, caractérisé en ce que dans la zone des moyens de guidage (24) de la résistance chauffante agissent des éléments magnétiques (45) dont la force magnétique agissant sur la résistance peut de préférence être modifiée.
